# EUROPÄISCHE PATENTSCHRIFT

(11) **EP 1 515 851 B1**
(45) Veröffentlichungstag und Bekanntmachung des Hinweises auf die Patenterteilung: **11.03.2009**
(21) Anmeldenummer: 03737930.2
(22) Anmeldetag: 05.06.2003
(51) Int. Cl.: B41F 27/12

(54) **ZYLINDER EINES DRUCKWERKS EINER ROTATIONSDRUCKMASCHINE**
CYLINDER OF A PRINTING UNIT OF A ROTARY PRINTING MACHINE
CYLINDRE D'UN GROUPE D'IMPRESSION D'UNE PRESSE ROTATIVE

(30) Priorität: 26.06.2002 DE 10228970
(43) Veröffentlichungstag der Anmeldung: 23.03.2005
(73) Patentinhaber: Koenig & Bauer Aktiengesellschaft, 97080 Würzburg (DE)
(72) Erfinder: SCHÄFER, Karl, Robert, 97222 Rimpar (DE)
(86) Internationale Anmeldenummer: PCT/DE2003/001844
(87) Internationale Veröffentlichungsnummer: WO 2004/002742

(56) Entgegenhaltungen:
- WO-A-01/39977
- DE-A- 19 924 786
- DE-C- 641 173

## Beschreibung

Die Erfindung betrifft einen Zylinder eines Druckwerks einer Rotationsdruckmaschine mit einem oder mehreren Aufzügen gemäß dem Oberbegriff des Anspruches 1.

Aus der WO 01/39977 A1 ist ein Druckwerk einer Rotationsdruckmaschine mit mindestens einem Übertragungszylinder und mindestens einem Formzylinder bekannt, wobei der Übertragungszylinder einen Kanal zur Aufnahme eines oder mehrerer Drucktücher und der Formzylinder mindestens zwei in Umfangsrichtung hintereinander angeordnete Kanäle zur Aufnahme einer oder mehrerer Druckformen aufweisen, wobei mindestens einer der Kanäle des Formzylinders durch eine Druckform zumindest zum Teil bedeckt ist und wobei der zumindest zum Teil abgedeckte Kanal des Formzylinders im Bereich eines Kanals zur Aufnahme eines oder mehrerer Drucktücher des zusammen wirkenden Übertragungszylinders abrollt. Überdies ist in dieser Schrift beschrieben, dass die Druckformen mit ihren Enden in Umfangsrichtung versetzt zueinander in verschiedenen Kanälen angeordnet sein können oder dass der Formzylinder in axialer Richtung nebeneinander mindestens zwei Druckformen oder mehrere in Umfangsrichtung hintereinander angeordnete Druckformen aufweisen kann, wobei im Fall von mehreren über den gesamten Umfang angeordneten Druckformen diese mit ihren Enden in Umfangsrichtung auch alternierend versetzt zueinander angeordnet sein können.

Die DE 22 20 652 A1 beschreibt eine Vorrichtung zum Befestigen von biegsamen Druckplatten auf dem Plattenzylinder einer Rotationsdruckmaschine, wobei die Vorrichtung auf derselben Achse angeordnete Spann-Klemmbackenpaare aufweist, die um eine zur Zylinderachse parallele, sich über die ganze Länge des Zylinders erstreckende Achse schwenkbar in einem Zylinderkanal im Zylinderkörper angeordnet sind. Ein Spann-Klemmbackenpaar besteht aus einer Spannbacke und einer Klemmbacke, wobei sowohl die Spannbacke als auch die mit ihr zusammenwirkende Klemmbacke um eine zur Zylinderachse parallele Achse schwenkbar gelagert und von der Stirnseite des Zylinders aus betätigbar ist. In dem beschriebenen Ausführungsbeispiel sind vier Spann-Klemmbackenpaare in Zylinder-Umfangsrichtung abwechselnd einmal auf der einen Hälfte der Zylinderlänge und einmal auf der anderen Hälfte der Zylinderlänge angeordnet. Zur Anpassung der Vorrichtung an Druckplatten verschiedener Formatbreiten ist vorgesehen, zwischen zwei benachbarten Spann-Klemmbackenpaaren ein kurzes Spann-Klemmbackenpaar als Verlängerungsstück derart anzuordnen, dass es im Zylinderkörper mit den benachbarten Spann-Klemmbackenpaaren gekuppelt und damit in gleicher Weise wie die Spann-Klemmbackenpaare geschwenkt werden kann. In jedem Zylinderkanal sind zwei koaxial angeordnete Verbindungswellen vorgesehen, die mit einem in einer Hälfte der Zylinderlänge angeordneten Spann-Klemmbackenpaar starr verbindbar sind und ein Drehmoment von der zur anderen Hälfte gehörenden Stirnseite des Zylinders auf das mit den Verbindungswellen verbundene Spann-Klemmbackenpaar übertragbar machen. Die Verbindungswellen sind demnach im Zylinderkanal ebenso schwenkbar gelagert wie das mit ihnen verbundene Spann-Klemmbackenpaar.

Aus der DE 199 24 786 A1 ist eine Vorrichtung zum Spannen und/oder Klemmen von biegsamen Platten mit abgekanteten Einhängeschenkeln bekannt, welche in einen Befestigungsschlitz eines die Platten tragenden Zylinders ragen, wobei der Befestigungsschlitz in radialer Richtung des Zylinders mit einer achsparallelen Zylindergrube in Verbindung steht, wobei in der Zylindergrube ein in Richtung Befestigungsschlitz geöffneter Basiskörper angeordnet ist, wobei innerhalb des Innenraums des Basiskörpers bewegbare Spann- und/oder Klemmelemente vorgesehen sind, wobei der Basiskörper aus mehreren kürzeren miteinander kuppelbaren Basiskörpern bestehen kann. Der bzw. die in einer Reihe in der Zylindergrube angeordneten Basiskörper sind drehfest miteinander verbunden, zum Beispiel mittels einer Verzahnung, wobei ein erster und ein letzter der Basiskörper drehfest jeweils mit einem Endkuppelstück verbunden ist, das mit seinen die Zylindergrube überdeckenden Teilen an den Flanken des Zylinders zum Beispiel durch Verschraubung befestigt ist.

Der Erfindung liegt die Aufgabe zugrunde, einen Zylinder eines Druckwerks einer Rotationsdruckmaschine mit einem oder mehreren Aufzügen zu schaffen.

Die Aufgabe wird erfindungsgemäß durch die Merkmale des Anspruches 1 gelöst.

Die mit der Erfindung erzielbaren Vorteile bestehen insbesondere darin, dass in den Kanälen des Zylinders preiswerte Basiskörper und Füllelemente montagefreundlich anordenbar sind. Dabei sind insbesondere die Füllelemente auf nahezu jede beliebige Länge konfektionierbar. Ein mit einer Öffnung versehener Kanal, der von einem Aufzug abschnittsweise überdeckt ist, birgt für diesen Aufzug die Gefahr eines Bruchs beim Abrollen auf einem Gegenzylinder in einem Druckwerk. Diese Gefahr besteht nicht bei einem Zylinder mit Kanälen, die nur in denjenigen Abschnitten eine Öffnung aufweisen, in denen diese Öffnung zur Befestigung eines Aufzugs auf der Mantelfläche des Zylinders erforderlich ist.

Ausführungsbeispiele der Erfindung sind in den Zeichnungen dargestellt und werden im Folgenden näher beschrieben.

Es zeigen:
- Fig. 1: eine perspektivische Ansicht eines Zylinders mit zwei Kanälen und vier nebeneinander anordenbaren Aufzügen;
- Fig. 2: eine vereinfachte Darstellung eines Druckwerks mit einem 6/2-Formzylinder und einem Übertragungszylinder (Einfachumfang);
- Fig. 3: eine perspektivische Ansicht eines Aufzugs;
- Fig. 4: eine Teilschnittdarstellung eines Zylinders mit einem Kanal und einer darin angeordneten Vorrichtung zum Befestigen eines Aufzugs auf einem Zylinder;
- Fig. 5: eine ebene Abwicklung von vier nebeneinander versetzt auf einem Zylinder angeordneten Aufzügen;
- Fig. 6: eine vereinfachte perspektivische Ansicht eines Basiskörpers oder Füllelements.

In der Fig. 1 ist ein Zylinder 01 eines Druckwerks einer Rotationsdruckmaschine beispielhaft dargestellt. Dieser Zylinder 01 kann als ein Formzylinder 01 a oder als ein Übertragungszylinder 01 b ausgestaltet sein und kann in Umfangsrichtung nebeneinander mit z. B. einem Aufzug und axial, d. h. seiner Länge L nach mit z. B. vier Aufzügen 02a; 02b; 02c; 02d belegt werden, so dass sich vier stehende oder liegende Aufzüge auf dem Zylinder 01 befinden (Fig. 5).

Bei einem Formzylinder sind die Aufzüge vorzugsweise als plattenförmige Druckformen ausgebildet, bei einem Übertragungszylinder handelt es sich bei den Aufzügen vorzugsweise um jeweils auf einer Trägerplatte aufgebrachte Gummidrucktücher.

Das Druckwerk kann z. B. als eine 9-Zylinder-Satelliten-Druckeinheit ausgebildet sein, bei dem vier Paare jeweils bestehend aus einem Formzylinder 01 a und einem Übertragungszylinder 01b in einem Gestell um einen gemeinsamen Gegendruckzylinder angeordnet sind, wobei die Formzylinder 01a und Übertragungszylinder 01b jeweils die Merkmale der hier vorgeschlagenen Lösung aufweisen. Gerade für den Zeitungsdruck sind Anordnungen günstig (Fig. 2), bei denen ein Formzylinder 01a in seiner axialen Richtung in einer ersten Reihe z. B. mit sechs plattenförmigen Druckformen 02a; 02b; 02c; 02d; 02e; 02f und - in der Fig. 2 nur angedeutet - auf der in der Darstellung nicht zu sehenden Seite des Formzylinders 01a in einer zweiten Reihe z. B. mit weiteren sechs plattenförmigen Druckformen 02g; 02h; 02i; 02j; 02k; 02l belegt ist, so dass der Formzylinder 01a entlang seiner Umfangsrichtung nebeneinander jeweils zwei plattenförmige Druckformen trägt. Ein solcher Formzylinder 01a rollt auf einem Übertragungszylinder 01 b ab, der z. B. axial mit drei nebeneinander angeordneten Gummidrucktüchern 02m; 02n; 02o belegt ist, wobei jedes Gummidrucktuch 02m; 02n; 02o den vollen Umfang des Übertragungszylinders 01 b umspannt. Die Gummidrucktücher 02m; 02n; 02o weisen in diesem Beispiel die doppelte Breite und Länge der plattenförmigen Druckformen 02a bis 02l auf. Der insgesamt mit z. B. zwölf plattenförmigen Druckformen 02a bis 02l belegte Formzylinder 01 a und der insgesamt mit z. B. drei Gummidrucktüchern 02m; 02n; 02o belegte Übertragungszylinder 01b haben hierbei vorzugsweise dieselben geometrischen Abmessungen bezüglich der Länge L ihres Ballens und ihres Umfangs. Die plattenförmigen Druckformen 02a bis 02l sind mit ihren jeweiligen Enden 03; 04 auf dem Formzylinder 01a in zwei am Umfang um 180° versetzten Kanälen 11; 12 befestigt, wohingegen die jeweiligen Enden 03; 04 der Gummidrucktücher 02m; 02n; 02o in mindestens einem Kanal 11` gehalten sind. Der Formzylinder 01 a und der Übertragungszylinder 01 b sind vorzugsweise derart im Druckwerk angeordnet, dass ihre jeweiligen Kanäle 11; 11` aufeinander abrollen. Der Vollständigkeit halber wird angemerkt, dass der Formzylinder 01a auch mit als Panoramadruckplatten ausgebildeten Aufzügen belegt sein kann, so dass jede plattenförmige Druckform jeweils 2 Druckbildseiten enthält. In diesem Fall beziehen sich die in der Fig. 2 für die Aufzüge vergebenen Bezugszeichen 02a bis 02l auf die Druckbildseiten, wobei die Druckbildseiten 02a; 02b bzw. 02c; 02d bzw. 02e; 02f bzw. 02g; 02h bzw. 02i; 02j bzw. 02k; 02l jeweils auf einer Panoramadruckplatte angeordnet sind.

Wenn nun, wie später noch beschrieben wird, Aufzüge in Umfangsrichtung des Zylinders zueinander versetzt angeordnet werden, bedeutet das im Fall einer Verwendung von Panoramadruckplatten, dass nicht die einzelnen Druckseiten, sondern die auf der Mantelfläche 13 des Zylinders 01a zu befestigenden, jeweils aus zwei Druckseiten bestehenden Panoramadruckplatten zueinander versetzt angeordnet sind. Um eine versetzte Anordnung von Aufzügen zu ermöglichen, müssen bei einem Zylinder mit zwei Kanälen die Aufzüge entweder den Zylinder umfangsmäßig voll umspannen, wobei beide Enden desselben Aufzugs im selben Kanal und die Enden eines benachbarten Aufzugs in dem anderen Kanal befestigt sind, oder es sind im Zylinder doch mehr als zwei Kanäle vorgesehen, so z. B. vier Kanäle, die jeweils um 90° zueinander versetzt angeordnet sind, so dass jeweils z. B. zwei Aufzüge umfangsmäßig hintereinander anordenbar sind, wobei die Enden jedes Aufzugs in zwei unterschiedlichen, jeweils um 180° versetzten Kanälen befestigt werden und benachbarte Aufzüge in den dazu um 90° versetzten Kanälen befestigt sind.

Der Zylinder 01; 01 a; 01 b hat einen Durchmesser D1 von beispielsweise 160 mm bis 340 mm, vorzugsweise zwischen 280 mm und 300 mm. Die axiale Länge L des Ballens des Zylinders 01, 01a; 01 b liegt z. B. im Bereich zwischen 1200 mm und 2400 mm, vorzugsweise zwischen 1900 mm und 2300 mm Fig. 1. Eine plattenförmige Druckform bzw. eine Trägerplatte für ein Gummidrucktuch besteht i. d. R. aus einem biegsamen, aber ansonsten formstabilen Material, z. B. aus einer Aluminiumlegierung, und weist zwei gegenüberliegende, im oder am Zylinder 01; 01 a; 01 b zu befestigende Enden 03; 04 mit einer Materialstärke M von z. B. 0,2 mm bis 0,4 mm, vorzugsweise 0,3 mm auf, wobei diese Enden 03; 04 zur Ausbildung von Einhängeschenkeln 06; 07 jeweils entlang einer Biegelinie 08; 09 bezogen auf die gestreckte Länge I des Aufzugs 02a bis 02o um einen Winkel α; β zwischen 40° und 140°, vorzugsweise 45°, 90° oder 135° abgekantet sind (Fig. 3). Wenn in Umfangsrichtung des Zylinders 01b nebeneinander nur ein einziger Aufzug 02m bis 02o aufgebracht ist, entspricht die Länge I des Aufzugs 02m bis 02o nahezu der Länge des Umfangs des Zylinders 01b.

In dem in der Fig. 1 gezeigten Beispiel sind im Zylinder 01 ein erster Kanal 11 und ein zweiter Kanal 12 vorgesehen, wobei sich beide Kanäle 11; 12 durchgängig in Richtung der Länge L des Zylinders 01 erstrecken und in Richtung von dessen Umfang z. B. um einen 180° umspannenden Kreisbogen versetzt zueinander angeordnet sind. Zur Vermeidung von Unwucht des im Druckwerk rotierenden Zylinders 01 ist es vorteilhaft, die Kanäle 11; 12 äquidistant, d. h. in gleichen Abständen zueinander anzuordnen. Eine Variante zu der in der Fig. 1 gezeigten Anordnung mit durchgängigen Kanälen 11; 12 besteht darin, wenn sich wenigstens einer der Kanäle 11; 12 nur über ein Teilstück von der Länge L des Zylinders 01 erstreckt, wobei dieses Teilstück nicht notwendigerweise am Rand der Mantelfläche 13 des Zylinders 01 angeordnet sein muß, sondern sich zwischen den Stirnseiten des Zylinders 01 auch im Innenbereich der Mantelfläche 13 des Zylinders 01 befinden kann.

Beide Kanäle 11; 12 sind im Inneren des Zylinders 01 in einem Abstand a von z. B. 4 mm bis 10 mm, vorzugsweise 6 mm unter dessen Mantelfläche 13 als eine vorzugsweise kreisrunde Bohrung durch den Zylinder 01 ausgeführt und weisen jeweils einen Durchmesser D2 von z. B. 25 mm bis 50 mm, vorzugsweise 30 mm auf. Das Verhältnis der Durchmesser D1; D2 vom Zylinder 01 zum Kanal 11; 12 liegt damit vorzugsweise bei 10:1. Wenn die Querschnittsfläche der Kanäle 11; 12 nicht kreisrund ist, liegt das Verhältnis der Querschnittsflächen vom Zylinder 01 zu einem der Kanäle 11; 12 vorzugsweise bei 100:1, so dass die Querschnittsfläche der Kanäle 11; 12 vergleichsweise gering zu derjenigen des Zylinders 01 ist.

In dem in der Fig. 1 gezeigten Beispiel sind beide Kanäle 11; 12 in ihrer Längsrichtung in so viele Abschnitte A; B; C; D aufgeteilt, wie Aufzüge 02a; 02b; 02c; 02d auf der Mantelfläche 13 des Zylinders 01 nebeneinander anordenbar sind, wobei die abschnittsweise Einteilung der Mantelfläche 13 derjenigen der Kanäle 11; 12 entspricht. Die Kanäle 11; 12 weisen in einigen ihrer Abschnitte A; B; C; D eine schmale, schlitzförmige Öffnung 14 zur Mantelfläche 13 des Zylinders 01 auf (Fig. 5). Es ist vorteilhaft, wenn sich in Umfangsrichtung des Zylinders 01 mit Bezug auf denselben Abschnitt A; B; C; D ein mit einer Öffnung 14 versehener Kanal 11 mit einem zur Mantelfläche 13 des Zylinders 01 geschlossenen Kanal 12 abwechselt. Damit ergibt sich bezüglich der Kanäle 11; 12 sowohl in Umfangsrichtung als auch in Längsrichtung des Zylinders 01 eine alternierende Anordnung von Öffnungen 14 in den Abschnitten A; B; C; D.

Die Schlitzweite S der Öffnung 14 beträgt weniger als 5 mm und liegt vorzugsweise im Bereich von 1 mm bis 3 mm (Fig. 4).

Wie die Fig. 5 erkennen läßt, entspricht in diesem Beispiel die Anzahl der in jedem Kanal 11; 12 in Längsrichtung nebeneinander angeordneten, mit einer Öffnung 14 versehenen Abschnitte A; B; C; D der Hälfte der auf der Länge L des Zylinders 01 versetzt nebeneinander angeordneten Aufzüge 02a; 02b; 02c; 02d. Falls die Mantelfläche 13 des Zylinders 01 in Umfangsrichtung nebeneinander mit mehr als einem Aufzug belegt ist, sind auch mehr als zwei, jeweils in einem bestimmten Kreisbogen beabstandete Kanäle oder Teilstücke von Kanälen vorgesehen und es ergeben sich durch die größere Anzahl von Aufzügen komplexe Belegungsanordnungen auf der Mantelfläche 13 des Zylinders 01.

In diesem Beispiel wurde die Anzahl der Aufzüge 02a; 02b; 02c; 02d und Abschnitte A; B; C; D jeweils zu vier gewählt, wobei hier jeder Abschnitt A; B; C; D¼ der Länge L des Zylinders 01 aufweist. Wie die Fig. 5 in einer abgewickelten Darstellung der Mantelfläche 13 des Zylinders 01 andeutet, sind alle Aufzüge 02a; 02b; 02c; 02d auf der Mantelfläche 13 des Zylinders 01 in axialer Richtung nebeneinander und die Aufzüge 2b und 02d derart versetzt zu den Aufzügen 2a und 2c angeordnet, dass diese Aufzüge 2b und 02d die Abschnitte B und D des Kanals 12 überdecken, wohingegen die Aufzüge 2a und 2c die Abschnitte A und C des Kanals 11 überdecken. Der Kanal 11 weist nur in den Abschnitten B und D eine Öffnung 14 zur Mantelfläche 13 des Zylinders 01 auf, während der Kanal 12 in den Abschnitten A und C jeweils eine entsprechende Öffnung 14 besitzt. Die Aufzüge 02a; 02b; 02c; 02d umspannen in diesem Beispiel jeweils den gesamten Umfang des Zylinders 01. Somit sind die Enden 03; 04 der Aufzüge 02a; 02c im selben Kanal 12 befestigt, wohingegen die Enden 03; 04 der Aufzüge 02b; 02d im anderen Kanal 11 befestigt sind. Jeder Aufzug 02a; 02b; 02c; 02d überdeckt mithin in jedem Abschnitt A; B; C; D einen der beiden Kanäle 11; 12, während er mit seinen beiden Enden 03; 04 im anderen Kanal 11; 12 befestigt ist. In diesem Beispiel ist mit Bezug auf eine quer durch alle Abschnitte A; B; C; D und auf der Mantelfläche 13 des Zylinders 01 parallel mit einem Kanal 11; 12 verlaufenden Linie, deren Lage durch die Lage eines Kanals 11; 12 vorgegeben ist, jeder Abschnitt mit einer Öffnung 14 von einem zur Mantelfläche 13 des Zylinders 01 geschlossenen Abschnitt benachbart. Entlang dieser Linie fluchten die in die Mantelfläche 13 des Zylinders 01 eingebrachten Öffnungen 14 miteinander.

Die an den Enden 03; 04 jedes Aufzugs 02a bis 02o angeformten Einhängeschenkel 06; 07 werden in die jeweilige Öffnung 14 eingeführt. Es ist vorteilhaft, jeweils einen Einhängeschenkel 06 jedes Aufzugs 02a bis 02o an einer ersten Wandung 17 formschlüssig einzuhängen, wobei sich diese erste Wandung 17 von einer in Produktionsrichtung P des Zylinders 01; 01a; 01b vorlaufenden Kante 16 der Öffnung 14 zum Inneren des Kanals 11'; 11; 12 erstreckt. Der an einem Ende 03 des Aufzugs 02a bis 02o angeformte Winkel α entspricht vorzugsweise dem Winkel α, der sich zwischen dieser ersten zum Inneren des Kanals 11'; 11; 12 erstreckenden Wandung 17 und einer gedachten, auf der Öffnung 14 aufliegenden Tangente T ergibt. Auch der andere Einhängeschenkel 07 jedes Aufzugs 02a bis 02o ist an einer zweiten Wandung 19 anlegbar, wobei sich diese zweite Wandung 19 von einer in Produktionsrichtung P des Zylinders 01; 01a; 01 b nachlaufenden Kante 18 der Öffnung 14 zum Inneren des Kanals 11`; 11; 12 erstreckt. Wiederum entspricht der an einem Ende 04 des Aufzugs 02a bis 02o angeformte Winkel β vorteilhafterweise dem Winkel β, der sich zwischen dieser zweiten zum Inneren des Kanals 11`; 11; 12 erstreckenden Wandung 19 und einer gedachten, auf der Öffnung 14 aufliegenden Tangente T ergibt (Fig. 3 und Fig. 4).

Wie in Fig. 4 dargestellt, ist zur Befestigung der Aufzüge 02a bis 02o auf der Mantelfläche 13 des Zylinders 01; 01 a; 01 b in denjenigen Abschnitten A; B; C; D des Kanals 11'; 11; 12, die zur Mantelfläche 13 eine Öffnung 14 aufweisen, eine Haltevorrichtung vorgesehen, wobei die Haltevorrichtung zumindest aus einem Klemmstück 21 und einem Federelement 22 besteht. Der in die Öffnung 14 eingeführte Einhängeschenkel 07 (Fig. 3) am nachlaufenden Ende 04 der Aufzüge 02a bis 02o wird vorzugsweise an der zweiten Wandung 19 der Öffnung 14 angelegt und dort von dem Klemmstück 21 durch eine vom Federelement 22 auf das Klemmstück 21 ausgeübte Kraft F angedrückt. Zum Lösen der Klemmung ist im Kanal 11`; 11; 12 ein Stellmittel 23 vorgesehen, welches bei seiner Betätigung der vom Federelement 22 auf das Klemmstück 21 ausgeübten Kraft F entgegenwirkt und das Klemmstück 21 von der zweiten Wandung 19 der Öffnung 14 wegschwenkt.

Zur leichteren Montage der Haltevorrichtung im Kanal 11`; 11; 12 ist vorgesehen, die zumindest aus einem Klemmstück 21 und einem Federelement 22 bestehende Haltevorrichtung in einem Basiskörper 24 anzuordnen, wobei dieser Basiskörper 24 vorzugsweise im wesentlichen als ein zylindrischer Hohlkörper ausgestaltet ist, dessen Außendurchmesser D3 geringfügig geringer als der Durchmesser D2 eines Kanals 11; 11; 12 ist und der sich aufgrund seiner Gestaltung im Kanal 11; 11; 12 abstützt, wobei das Klemmstück 21 im Inneren oder am Grund 27 dieses Basiskörpers 24 schwenkbar gelagert ist. Es ist vorteilhaft, die Abstützung des Basiskörpers 24 im Kanal 11`; 11; 12 mit einer Verdrehsicherung des Basiskörpers 24 zu kombinieren, indem beispielsweise am Basiskörper 24 ein Anschlag angeformt ist, der sich z. B. im Kanal 11'; 11; 12 oder an einer der zu den Kanten 16; 18 der Öffnung 14 erstreckenden Wandungen 17; 19 abstützt. Aufgrund der beachtlichen Längen der Abschnitte A; B; C; D, die jeweils zudem in Abhängigkeit von der Länge L des Ballens des jeweiligen Zylinders 01; 01 a; 01 b in ihrem Maß variieren, ist zur einfacheren Anpassung an jede für sie erforderliche Länge vorgesehen, die für jeden Abschnitt A; B; C; D erforderlichen Basiskörper 24 nicht einstückig auszuführen, sondern den Basiskörper 24 als ein im Vergleich zu den Längen der Abschnitte A; B; C; D kurzes Teilstück mit der Länge I1 zu fertigen, wobei dann mehrere vorzugsweise gleichartige Basiskörper 24 im Kanal 11'; 11; 12 für die erforderliche Länge der Abschnitte A; B; C; D aneinandergereiht werden. Jeder Basiskörper 24 kann für seine vorzugsweise formschlüssige Verbindung stirnseitig mit einer Nut-Feder-Verbindung 28; 29 oder Steckverbindung versehen sein. Die Länge I1 des als ein Teilstück gefertigten Basiskörpers 24 kann z. B. zwischen 30 mm und 100 mm liegen und vorzugsweise 60 mm betragen (Fig. 6).

In den Abschnitten A; B; C; D, in denen eine Haltevorrichtung zum Befestigen eines Einhängeschenkels 06; 07 von einem der Aufzüge 02a bis 02o nicht benötigt wird, d. h. i. d. R. in den Abschnitten A; B; C; D ohne Öffnung 14, ist die Einbringung eines mit einer Haltevorrichtung versehenen Basiskörpers 24 in den Kanal 11`; 11; 12 weder erforderlich noch wirtschaftlich. Für diese Abschnitte A; B; C; D sind Füllelemente 26 vorgesehen, die in ihrer äußeren Kontur derjenigen der Basiskörper 24 ähneln können, wobei die Füllelemente 26 in ihrem Inneren jedoch keine Haltevorrichtung aufweisen und damit kostengünstiger sind (Fig. 6). Auch die Füllelemente 26 sind bezogen auf die Länge der Abschnitte A; B; C; D vorzugsweise als vergleichsweise kurze Teilstücke mit einer Länge 12 ausgeführt, wobei die Länge 12 ebenso wie die Länge I1 der Basiskörper 24 z. B. zwischen 30 mm und 100 mm liegen und vorzugsweise 60 mm betragen kann. Damit sind in jedem Abschnitt A; B; C; D eines Kanals 11'; 11; 12 vorzugsweise Gruppen von etwa fünf bis sechs vorzugsweise gleichartigen Basiskörpern 24 oder Füllelementen 26 angeordnet, wobei diese Gruppen wiederum alternierend angeordnet sind.

Es ist von Vorteil, die Füllelemente 26 derart auszugestalten, dass sie durch einen einfachen Bearbeitungsschritt, z. B. durch Schneiden oder Sägen, auf jede beliebige Länge kürzbar sind. Die Basiskörper 24 sowie die Füllelemente 26 sind vorzugsweise aus einem Kunststoff als ein Spritzgießteil oder aus einem anderen leicht bearbeitbaren Werkstoff gefertigt. Es ist vorgesehen, überall in denjenigen Abschnitten A; B; C; D im Kanal 11; 12 Füllelemente 26 aneinandergereiht anzuordnen, die geschlossen sind, d. h. die zur Mantelfläche 13 des Zylinders 01; 01a, 01b keine Öffnung 14 aufweisen. Um die einzelnen Füllelemente 26 miteinander zu verbinden bzw. jeweils ein erstes oder letztes Füllelement 26 in einer Reihe von mehreren Füllelementen 26 mit einem im selben Kanal 11; 12 angeordneten Basiskörper 24 zu verbinden, können die Füllelemente 26 an ihrer Stirnseite 32 dieselbe Nut-Feder-Verbindung 28; 29 oder Steckverbindung aufweisen wie die Basiskörper 24. Um das Füllelement 26 bezüglich seiner Verbindbarkeit mit anderen Füllelementen 26 oder Basiskörpern 24 nach einer Kürzung in seiner Länge I2 funktionsfähig zu erhalten, ist die in ihm eingebrachte Nut 28 mit einer Länge I3 über einen großen Teil der Länge I2 des Füllelements 26 ausgeführt, wobei die Länge I3 bis zu 70% von der Länge I2 betragen kann.

Als Stellmittel 23 für die Haltevorrichtung in den Basiskörpern 24 ist vorzugsweise ein mit einem Druckmittel, z. B. Druckluft, beaufschlagbarer Schlauch vorgesehen, der im Kanal 11 `; 11; 12 vorteilhafterweise durchgängig von einer zur anderen Stirnseite des Zylinders 01; 01a; 01b verlegbar ist. Zu diesem Zweck ist vorgesehen, auch die Füllelemente 26 als einen im wesentlichen zylindrischen Hohlkörper auszugestalten. Bei dieser Ausgestaltung weisen sowohl die Basiskörper 24 als auch die Füllelemente 26 ein Durchgangsloch 31 auf, durch das bei einer Aneinanderreihung der Basiskörper 24 und Füllelemente 26 im selben Kanal 11; 12 der Schlauch hindurchgeführt werden kann. Insbesondere wenn das Durchgangsloch 31 in den Basiskörpern 24 und Füllelementen 26 außermittig angeordnet oder bezüglich einer durch ihren jeweiligen Mittelpunkt O verlaufenden Linie Sy, wobei der Mittelpunkt O und die durch ihn verlaufende Linie Sy in derselben Querschnittsebene X-X liegen, unsymmetrisch ausgestaltet ist, kann die Nut-Feder-Verbindung 28; 29 oder Steckverbindung durch ihre Anordnung und Formgebung dazu genutzt werden, die Basiskörper 24 und Füllelemente 26 sowohl untereinander als auch zueinander mit ihrem Durchgangsloch 31 fluchtend aneinanderzureihen. Wenn die Basiskörper 24 im Kanal 11; 12 verdrehsicher angeordnet sind, wird durch die formschlüssige Verbindung aller im selben Kanal 11; 12 angeordneten Basiskörper 24 und Füllelemente 26 auch eine ausreichende Verdrehsicherung der Füllelemente 26 erreicht. Nötigenfalls kann auch an den Füllelementen 26 dieselbe Verdrehsicherung angeformt sein wie an den Basiskörpern 24. Ein durchgängig von einer zur anderen Stirnseite des Zylinders 01; 01a; 01b angeordnetes Stellmittel 23 gestattet es, die Haltevorrichtung in mehreren Basiskörpern 24, die im selben Kanal 11`; 11; 12 angeordnet sind, gleichzeitig und gemeinsam zu betätigen. Es ist vorteilhaft sicherzustellen, dass zumindest alle Haltevorrichtungen, die im selben Abschnitt A; B; C; D eines Kanals 11`; 11; 12 angeordnet sind, gleichzeitig und gemeinsam betätigt werden können. Diese Ausgestaltung führt dazu, dass die Haltevorrichtungen dann abschnittsweise betätigbar sind.

Unabhängig davon, wie der Kanal 11 oder die Kanäle 11; 12 im Zylinder 01; 01 a; 01b ausgestaltet sind, ob sie durchgängig von einer zur anderen Stirnseite des Zylinders 01; 01a; 01b sind oder nur in den jeweiligen Abschnitten A; B; C; D als Teilstücke ausgebildet sind, soll gemäß der hier vorgeschlagenen Lösung für einen Zylinder 01; 01a; 01 b mit dem Umfang sowie der Länge L gelten, wobei die Mantelfläche 13 des Zylinders 01; 01a; 01b über die Länge L in mindestens drei aneinandergereihte Abschnitte A; B; C; D unterteilt ist, dass die Mantelfläche 13 in mindestens drei Abschnitten A; B; C; D jeweils mindestens eine schlitzförmige Öffnung 14 aufweist, wobei mindestens zwei in zwei unterschiedlichen Abschnitten A; B; C; D angeordnete Öffnungen 14 bezüglich des Umfangs des Zylinders 01; 01a; 01b zueinander versetzt angeordnet sind. Dabei fluchten vorzugsweise zwei in zwei unterschiedlichen Abschnitten A; B; C; D angeordnete Öffnungen 14 miteinander. Jede Öffnung 14 mag dabei zumindest ein Teilstück von einem sich unter der Mantelfläche 13 des Zylinders 01; 01 a; 01 b erstreckenden Kanal 11`; 11; 12 öffnen.

### Bezugszeichenliste

- 01: Zylinder
- 01 a: Formzylinder
- 01 b: Ü bertragungszylinder
- 02a bis 02l: Aufzug, Druckform,
- 02m bis 02o: Aufzug, Druckform, Gummidrucktuch
- 03;04: Enden
- 05: -
- 06; 07: Einhängeschenkel
- 08; 09: Biegelinie
- 10: -
- 11'; 11; 12: Kanäle
- 13: Mantelfläche
- 14: Öffnung
- 15: -
- 16: vorlaufende Kante
- 17: erste Wandung
- 18: nachlaufende Kante
- 19: zweite Wandung
- 20: -
- 21: Klemmstück
- 22: Federelement
- 23: Stellmittel
- 24: Basiskörper
- 25: -
- 26: Füllelement
- 27: Grund (24)
- 28: Nut
- 29: Feder
- 30: -
- 31: Durchgangsloch
- 32: Stirnseite

- A, B, C; D: Abschnitte
- D1: Durchmesser des Zylinders
- D2: Durchmesser des Kanals
- D3: Außendurchmesser
- M: Materialstärke
- P: Produktionsrichtung
- S: Schlitzweite
- F: Kraft
- a: Abstand
- L: Länge
- O: Mittelpunkt
- Sy: Linie
- X-X: Querschnittsebene
- I: Länge
- I1: Länge
- I2: Länge
- I3: Länge

## Patentansprüche

1. Zylinder (01; 01 a; 01 b) eines Druckwerks einer Rotationsdruckmaschine mit einem oder mehreren auf dessen Mantelfläche (13) angeordneten Aufzügen (02a bis 02o),
wobei eine axiale Länge (L) des Zylinders (01; 01a; 01 b) in mehrere aufeinander folgende Abschnitte (A; B; C; D) unterteilt ist,
wobei in einem oder mehreren Abschnitten (A; B; C; D) in Umfangsrichtung des Zylinders (01; 01 a; 01 b) ein oder mehrere Aufzüge (02a bis 02o) angeordnet sind,
wobei die Breite der Aufzüge (02a bis 02o) jeweils der Breite eines oder mehrerer Abschnitte (A; B; C; D) entspricht,
wobei mindestens zwei am Umfang des Zylinders (01; 01 a; 01b) zueinander versetzt angeordnete Kanäle (11; 11'; 12) vorgesehen sind, die sich jeweils in axialer Richtung des Zylinders (01; 01 a; 01 b) unter dessen Mantelfläche (13) erstrecken und jeweils im Bereich mindestens eines Abschnitts (A; B; C; D) eine Öffnung (14) zur Mantelfläche (13) aufweisen,
wobei sich zumindest ein Kanal (11; 11'; 12) in zumindest einem Abschnitt (A; B; C; D) unter einem in diesem Abschnitt (A; B; C; D) auf der Mantelfläche (13) angeordneten Aufzug (02a bis 02o) erstreckt,
**dadurch gekennzeichnet, dass** zum Befestigen der Aufzüge (02a bis 02o) in den Kanälen (11:11'; 12) in denjenigen Abschnitten (A; B; C; D), in denen wenigstens ein Ende (03; 04) wenigstens eines Aufzugs (02a bis 02o) durch eine Öffnung (14) in den jeweiligen Kanal ('11; 11'; 12) reicht, in axialer Richtung nebeneinander mehrere Basiskörper (24) mit jeweils einer Haltevorrichtung (21; 22) für das Ende (03; 04) angeordnet sind,
und dass in dem mindestens einen Kanal (11; 11'; 12), der sich zumindest in einem Abschnitt (A; B; C; D) unter einem in diesem Abschnitt (A; B; C; D) auf der Mantelfläche (13) angeordneten Aufzug (02a bis 02o) erstreckt, in diesem sich unter den Aufzug (02a bis 02o) erstreckenden Abschnitt (A; B; C; D) anstelle der Basiskörper (24) In axialer Richtung nebeneinander mehrere Füllelemente (26) ohne Haltevorrichtung (21; 22) angeordnet sind.

2. Zylinder (01; 01a; 01 b) mit Aufzügen (02a bis 02o) nach Anspruch 1, **dadurch gekennzeichnet, dass** zumindest ein Kanal (11; 11'; 12) in zumindest einem Abschnitt (A; B; C; D) an der Mantelfläche (13) geschlossen ist.

3. Zylinder (01; 01a; 01 b) mit Aufzügen (02a bis 02o) nach Anspruch 2, **dadurch gekennzeichnet, dass** in den Kanälen (11; 11'; 12) in den an der Mantelfläche (13) geschlossenen Abschnitten (A; B; C; D) anstelle der Basiskörper (24) mehrere Füllelemente (26) in axialer Richtung nebeneinander angeordnet sind.

4. Zylinder (01; 01 a; 01 b) mit Aufzügen (02a bis 02o) nach Anspruch 1, **dadurch gekennzeichnet, dass** in jedem Kanal (11; 11'; 12) mindestens eine Gruppe von Basiskörpern (24) und mindestens eine Gruppe von Füllelementen (26) und diese Gruppen alternierend angeordnet sind.

5. Zylinder (01; 01a; 01 b) mit Aufzügen (02a bis 02o) nach Anspruch 1, **dadurch gekennzeichnet, dass** die Länge der mindestens einen Öffnung (14) in jedem Kanal (11 ; 11'; 12) der Länge des jeweiligen Abschnitts (A; B; C; D) entspricht.

6. Zylinder (01; 01 a; 01 b) mit Aufzügen (02a bis 02o) nach Anspruch 1, **dadurch gekennzeichnet, dass** eine jeweilige Länge (11; 12) sowohl der Basiskörper (24) als auch der Füllelemente (26) kurz ist im Vergleich zu den Abschnitten (A; B; C; D).

7. Zylinder (01; 01 a; 01 b) mit Aufzügen (02a bis 02o) nach Anspruch 6, **dadurch gekennzeichnet, dass** die Länge (I1; I2) der Basiskörper (24) oder der Füllelemente (26) 30 mm bis 100 mm beträgt.

8. Zylinder (01; 01a; 01 b) mit Aufzügen (02a bis 02o) nach Anspruch 6, **dadurch gekennzeichnet, dass** die Länge (I1; I2) der Basiskörper (24) oder der Füllelemente (26) 60 mm beträgt.

9. Zylinder (01; 01 a; 01 b) mit Aufzügen (02a bis 02o) nach Anspruch 1, **dadurch gekennzeichnet, dass** mindestens zwei auf der Mantelfläche (13) des Zylinders (01; 01 a; 01 b) in benachbarten Abschnitten (A; B; C; D) angeordnete Aufzüge (02a bis 02o) in Umfangsrichtung des Zylinders (01; 01 a; 01 b) zueinander versetzt angeordnet sind.

10. Zylinder (01; 01a; 01 b) mit Aufzügen (02a bis 02o) nach Anspruch 1, **dadurch gekennzeichnet, dass** jeder auf der Mantelfläche (13) des Zylinders (01; 01a; 01b) angeordnete Aufzug (02a bis 02o) an seinem jeweiligen Ende (03; 04) mindestens einen abgekanteten, in die Öffnung (14) eines Kanals (11; 11';12) einführbaren Einhängeschenkel (06; 07) aufweist.

11. Zylinder (01; 01 a; 01 b) mit Aufzügen (02a bis 02o) nach Anspruch 10, **dadurch gekennzeichnet, dass** sich in den Basiskörpern (24) eine Haltevorrichtung zum Klemmen eines Einhängeschenkels (06; 07) von einem der Aufzüge (02a bis 02o) befindet.

12. Zylinder (01; 01a; 01b) mit Aufzügen (02a bis 02o) nach Anspruch 1, **dadurch gekennzeichnet, dass** sich die Basiskörper (24) oder die Füllelemente (26) im Kanal (11; 11'; 12) verdrehfest abstützen.

13. Zylinder (01; 01a; 01b) mit Aufzügen (02a bis 02o) nach Anspruch 1, **dadurch gekennzeichnet, dass** die Basiskörper (24) und die Füllelemente (26) stirnseitig eine Nut-Feder-Verbindung (28; 29) oder eine Steckverbindung aufweisen, mit der in jedem Kanal (11; 11'; 12) einzelne Basiskörper (24) oder Füllelemente (26) untereinander verbindbar sind oder ein Basiskörper (24) mit einem Füllelement (26) verbindbar ist.

14. Zylinder (01; 01 a; 01 b) mit Aufzügen (02a bis 02o) nach Anspruch 1, **dadurch gekennzeichnet, dass** mindestens zwei Aufzüge (02a bis 02o) in zwei verschiedenen Kanälen (11; 11'; 12) befestigt sind.

15. Zylinder (01; 01 a; 01b) mit Aufzügen (02a bis 02o) nach Anspruch 1, **dadurch gekennzeichnet, dass** der Basiskörper (24) oder das Füllelement (26) aus Kunststoff bestehen.

16. Zylinder (01; 01 a; 01 b) mit Aufzügen (02a bis 02o) nach Anspruch 15, **dadurch gekennzeichnet, dass** der Basiskörper (24) oder das Füllelement (26) ein Spritzgießteil sind.

17. Zylinder (01; 01a; 01b) mit Aufzügen (02a bis 02o) nach Anspruch 1, **dadurch gekennzeichnet, dass** die Basiskörper (24) und die Füllelemente (26) jeweils als ein Hohlkörper ausgestaltet sind.

18. Zylinder (01; 01 a; 01 b) mit Aufzügen (02a bis 02o) nach Anspruch 17, **dadurch gekennzeichnet, dass** der Hohlkörper in seinem Außendurchmesser (D3) nur geringfügig kleiner ist als der Durchmesser (D2) eines Kanals (11; 11'; 12).

19. Zylinder (01; 01 a; 01 b) mit Aufzügen (02a bis 02o) nach Anspruch 1, **dadurch gekennzeichnet, dass** jeder Basiskörper (24) und jedes Füllelemente (26) ein Durchgangsloch (31) aufweisen, wobei mehrere im selben Kanal (11; 11'; 12) aneinandergereihte Basiskörper (24) und Füllelemente (26) bezüglich ihres Durchgangslochs (31) miteinander fluchten.

20. Zylinder (01; 01a; 01b) mit Aufzügen (02a bis 02o) nach Anspruch 13 und 19,
**dadurch gekennzeichnet, dass** die an den Basiskörpern (24) und Füllelementen (26) vorgesehene Nut-Feder-Verbindung (28; 29) oder Steckverbindung das Durchgangsloch (31) in aneinandergereihten Basiskörpern (24) und Füllelementen (26) zueinander ausrichten.

21. Zylinder (01; 01 a; 01 b) mit Aufzügen (02a bis 02o) nach Anspruch 19, **dadurch gekennzeichnet, dass** ein mit einem Druckmittel beaufschlagbarer Schlauch (23) durch das Durchgangsloch (31) von im selben Kanal (11; 11'; 12) aneinandergereihten Basiskörpern (24) und Füllelementen (26) verlegt ist.

22. Zylinder (01; 01 a; 01 b) mit Aufzügen (02a bis 02o) nach Anspruch 13, **dadurch gekennzeichnet, dass** eine in ein Füllelement (26) eingebrachte Nut (28) einer Nut-Feder-Verbindung (28; 29) eine Länge (I3) aufweist, die bis zu 70% der Länge (I2) des Füllelements (26) beträgt.

23. Zylinder (01; 01a; 01b) mit Aufzügen (02a bis 02o) nach Anspruch 1, **dadurch gekennzeichnet, dass** die Füllelemente (26) in ihrer äußeren Kontur derjenigen der Basiskörper (24) ähnlich sind.

24. Zylinder (01; 01 a; 01b) mit Aufzügen (02a bis 02o) nach Anspruch 1, **dadurch gekennzeichnet, dass** die Basiskörper (24) und/oder die Füllelemente (26) jeweils gleichartig ausgebildet sind.

## Claims

1. Cylinder (01; 01 a; 01 b) of a printing unit of a rotary printing press having one or more packings (02a to 02o) arranged on the lateral surface (13) thereof,
an axial length (L) of the cylinder (01; 01 a; 01 b) being divided into a plurality of successive sections (A; B; C; D),
one or more packings (02a to 02o) being arranged in one or more sections (A; B; C; D) in the circumferential direction of the cylinder (01; 01 a; 01 b),
the width of the packings (02a to 02o) corresponding in each case to the width of one or more sections (A; B; C; D),
at least two channels (11; 11'; 12) which are arranged offset relative to one another on the circumference of the cylinder (01; 01 a; 01 b) and which extend in each case in the axial direction of the cylinder (01; 01 a; 01 b) under the lateral surface (13) thereof and in each case have an opening (14) to the lateral surface (13) in the region of at least one section (A; B; C; D) being provided,
at least one channel (11; 11'; 12) extending in at least one section (A; B; C; D) under a packing (02a to 02o) arranged in this section (A; B; C; D) on the lateral surface (13),
**characterized in that** a plurality of base bodies (24) having in each case a retaining device (21; 22) for the end (03; 04) are arranged side by side in the axial direction for fixing the packings (02a to 02o) in the channels (11; 11'; 12) in those sections (A; B; C; D) in which at least one end (03; 04) of at least one packing (02a to 02o) extends through an opening (14) into the respective channel (11; 11'; 12),
and **in that**, in the at least one channel (11; 11'; 12) which extends at least in one section (A; B; C; D) under a packing (02a to 02o) arranged in this section (A; B; C; D) on the lateral surface (13), a plurality of filling elements (26) without retaining device (21; 22) are arranged side by side in the axial direction instead of the base bodies (24) in this section (A; B; C; D) extending under the packing (02a to 02o).

2. Cylinder (01; 01 a; 01 b) having packings (02a to 02o) according to Claim 1,
**characterized in that** at least one channel (11; 11'; 12) in at least one section (A; B; C; D) is closed on the lateral surface (13).

3. Cylinder (01; 01 a; 01 b) having packings (02a to 02o) according to Claim 2,
**characterized in that** a plurality of filling elements (26) are arranged side by side in the axial direction instead of the base bodies (24) in the channels (11; 11'; 12) in the sections (A; B; C; D) closed at the lateral surface (13).

4. Cylinder (01; 01 a; 01 b) having packings (02a to 02o) according to Claim 1,
**characterized in that** at least one group of base bodies (24) and at least one group of filling elements (26) are arranged in each channel (11; 11'; 12) and that these groups are arranged alternately.

5. Cylinder (01; 01 a; 01 b) having packings (02a to 02o) according to Claim 1,
**characterized in that** the length of the at least one opening (14) in each channel (11; 11'; 12) corresponds to the length of the respective section (A; B; C; D).

6. Cylinder (01; 01 a; 01 b) having packings (02a to 02o) according to Claim 1,
**characterized in that** a respective length (11; I2) of both the base bodies (24) and the filling elements (26) is short in comparison with the sections (A; B; C; D).

7. Cylinder (01; 01 a; 01 b) having packings (02a to 02o) according to Claim 6,
**characterized in that** the length (11; 12) of the base bodies (24) or of the filling elements (26) is 30 mm to 100 mm.

8. Cylinder (01; 01 a; 01 b) having packings (02a to 02o) according to Claim 6,
**characterized in that** the length (11; 12) of the base bodies (24) or of the filling elements (26) is 60 mm.

9. Cylinder (01; 01 a; 01 b) having packings (02a to 02o) according to Claim 1,
**characterized in that** at least two packings (02a to 02o) arranged on the lateral surface (13) of the cylinder (01; 01 a; 01 b) in adjacent sections (A; B; C; D) are arranged offset relative to one another in the circumferential direction of the cylinder (01; 01 a; 01 b).

10. Cylinder (01; 01 a; 01 b) having packings (02a to 02o) according to Claim 1,
**characterized in that** each packing (02a to 02o) arranged on the lateral surface (13) of the cylinder (01; 01 a; 01 b) has, at its respective end (03; 04), at least one bent engaging limb (06; 07) insertable into the opening (14) of a channel (11; 11'; 12).

11. Cylinder (01; 01 a; 01 b) having packings (02a to 02o) according to Claim 10,
**characterized in that** a retaining device for clamping an engaging limb (06; 07) of one of the packings (02a to 02o) is present in the base bodies (24).

12. Cylinder (01; 01 a; 01 b) having packings (02a to 02o) according to Claim 1,
**characterized in that** the base bodies (24) or the filling elements (26) are supported in a nonrotatable manner in the channel (11; 11'; 12).

13. Cylinder (01; 01 a; 01 b) having packings (02a to 02o) according to Claim 1,
**characterized in that** the base bodies (24) and the filling elements (26) have, on their end face, a tongue-and-groove joint (28; 29) or a plug connection, by means of which, in each channel (11; 11'; 12), individual base bodies (24) or filling elements (26) can be connected to one another or a base body (24) can be connected to a filling element (26).

14. Cylinder (01; 01 a; 01 b) having packings (02a to 02o) according to Claim 1,
**characterized in that** at least two packings (02a to 02o) are fixed in two different channels (11; 11'; 12).

15. Cylinder (01; 01 a; 01 b) having packings (02a to 02o) according to Claim 1,
**characterized in that** the base body (24) or the filling element (26) consists of plastic.

16. Cylinder (01; 01 a; 01 b) having packings (02a to 02o) according to Claim 15,
**characterized in that** the base body (24) or the filling element (26) is an injection moulded part.

17. Cylinder (01; 01 a; 01 b) having packings (02a to 02o) according to Claim 1,
**characterized in that** the base bodies (24) and the filling elements (26) are each in the form of a hollow body.

18. Cylinder (01; 01 a; 01 b) having packings (02a to 02o) according to Claim 17,
**characterized in that** the external diameter (D3) of the hollow body is only slightly smaller than the diameter (D2) of a channel (11; 11'; 12).

19. Cylinder (01; 01 a; 01 b) having packings (02a to 02o) according to Claim 1,
**characterized in that** each base body (24) and each filling element (26) has a through-hole (31), a plurality of base bodies (24) and filling elements (26) arranged in a series in the same channel (11; 11'; 12) being flush with one another with respect to their through-hole (31).

20. Cylinder (01; 01 a; 01 b) having packings (02a to 02o) according to Claims 13 and 19, **characterized in that** the tongue-and-groove joint (28; 29) or plug connection provided on the base bodies (24) and filling elements (26) align, relative to one another, the through-hole (31) in base bodies (24) and filling elements (26) arranged in series.

21. Cylinder (01; 01 a; 01 b) having packings (02a to 02o) according to Claim 19,
**characterized in that** a tube (23) which can be fed with a pressure medium is laid through the through-hole (31) of base bodies (24) and filling elements (26) arranged in series in the same channel (11; 11'; 12).

22. Cylinder (01; 01 a; 01 b) having packings (02a to 02o) according to Claim 13,
**characterized in that** a groove (28) of a tongue-and-groove joint (28; 29), made in a filling element (26), has a length (13) which is up to 70% of the length (I2) of the filling element (26).

23. Cylinder (01; 01 a; 01 b) having packings (02a to 02o) according to Claim 1,
**characterized in that** the filling elements (26) are similar in their outer contour to those of the base bodies (24).

24. Cylinder (01; 01 a; 01 b) having packings (02a to 02o) according to Claim 1,
**characterized in that** the base bodies (24) and/or the filling elements (26) are each formed in the same manner.

## Revendications

1. Cylindre (01 ; 01 a ; 01 b) d'un groupe d'impression d'une machine à imprimer rotative, avec un ou plusieurs habillages (02a à 02o) disposés sur sa surface d'enveloppe (13), une longueur axiale (L) du cylindre (01 ; 01 a ; 01 b) étant subdivisée en plusieurs tronçons (A ; B ; C ; D) se suivant les uns les autres,
où un ou plusieurs habillages (02a à 02o) sont disposés en un ou plusieurs tronçons (A ; B ; C ; D), dans la direction périphérique du cylindre (01 ; 01a ; 01 b), la largeur des habillages (02a à 02o) correspondant chaque fois à la largeur d'un ou plusieurs tronçons (A ; B ; C ; D),
sur la périphérie du cylindre (01 ; 01a ; 01 b) étant prévus au moins deux canaux (11 ; 11' ; 12), décalés les uns par rapport aux autres, s'étendant chacun dans la direction axiale du cylindre (01 ; 01a ; 01b), sous sa surface d'enveloppe (13), et
présentant chacun, dans la zone d'au moins un tronçon (A ; B ; C ; D), une ouverture (14) vers la surface d'enveloppe (13),
au moins un canal (11 ; 11' ; 12) s'étendant, en au moins un tronçon (A ; B ; C ; D), sous un habillage (02a à 02o) disposé sur la surface d'enveloppe (13) dans ce tronçon (A ; B ; C ; D),
**caractérisé en ce que**, pour fixer les habillages (02a à 02o), dans les canaux (11 ; 11' ; 12) situés dans les tronçons (A ; B ; C ; D) dans lesquels au moins une extrémité (03 ; 04) d'au moins un habillage (02a à 02o) passe dans le canal (11 ; 11' ; 12) respectif, par une ouverture (14), plusieurs corps de base (24), comprenant chacun un dispositif de maintien (21 ; 22) pour l'extrémité (03 ; 04), sont disposés les uns à côté des autres en direction axiale, et **en ce que**, dans le au moins un canal (11 ; 11' ; 12), s'étend, en au moins un tronçon (A ; B ; C ; D), sous un habillage (02a à 02o) disposé sur la surface d'enveloppe (13) dans ce tronçon (A ; B ; C ; D), dans ce tronçon s'étendant sous l'habillage (02a à 02o), au lieu des corps de base (24), plusieurs éléments de remplissage (26) non munis de dispositif de maintien (21 ; 22) sont disposés les uns à côté des autres en direction axiale.

2. Cylindre (01 ; 01a ; 01b) avec des habillages (02a à 02o) selon la revendication 1, **caractérisé en ce qu'**au moins un canal (11 ; 11' ; 12), ménagé dans au moins un tronçon (A ; B ; C ; D), est fermé au niveau de la surface d'enveloppe (13).

3. Cylindre (01 ; 01a ; 01 b) avec des habillages (02a à 02o) selon la revendication 2, **caractérisé en ce que** plusieurs éléments de remplissage (26) sont disposés les uns à côté des autres en direction axiale, au lieu des corps de base (24), dans les canaux (11 ; 11' ; 12) ménagés dans les tronçons (A ; B ; C ; D), fermés au niveau de la surface d'enveloppe (13).

4. Cylindre (01 ; 01a ; 01 b) avec des habillages (02a à 02o) selon la revendication 1, **caractérisé en ce qu'**au moins un groupe de corps de base (24) et au moins un groupe d'éléments de remplissage (26) sont disposés dans chaque canal (11 ; 11' ; 12), et ces groupe allant en alternant.

5. Cylindre (01 ; 01a ; 01b) avec des habillages (02a à 02o) selon la revendication 1, **caractérisé en ce que** la longueur de la au moins une ouverture (14) dans chaque canal (11 ; 11' ; 12) correspond à la longueur du tronçon (A ; B ; C ; D) respectif.

6. Cylindre (01 ; 01a ; 01b) avec des habillages (02a à 02o) selon la revendication 1, **caractérisé en ce qu'**une longueur (I1 ; I2) respective, tant des corps de base (24), qu'également des éléments de remplissage (26), est petite par rapport aux tronçons (A ; B ; C ; D).

7. Cylindre (01 ; 01a ; 01 b) avec des habillages (02a à 02o) selon la revendication 6, **caractérisé en ce que** la longueur (I1 ; I2) des corps de base (24), ou des éléments de remplissage (26), est dans la fourchette de 30 mm à 100 mm.

8. Cylindre (01 ; 01a ; 01 b) avec des habillages (02a à 02o) selon la revendication 6, **caractérisé en ce que** la longueur (I1 ; I2) des corps de base (24), ou des éléments de remplissage (26), est de 60 mm.

9. Cylindre (01 ; 01a ; 01b) avec des habillages (02a à 02o) selon la revendication 1, **caractérisé en ce qu'**au moins deux habillages (02a à 02o), disposés dans des tronçons (A ; B ; C ; D) voisins sur la surface d'enveloppe (13) du cylindre (01 ; 01a ; 01b), sont décalés les uns par rapport aux autres dans la direction périphérique du cylindre (01 ; 01a ; 01b).

10. Cylindre (01 ; 01a ; 01b) avec des habillages (02a à 02o) selon la revendication 1, **caractérisé en ce que** chaque habillage (02a à 02o), disposé sur la surface d'enveloppe (13) du cylindre (01 ; 01a ; 01b), présente, à son extrémité (03 ; 04) respective au moins une branche d'accrochage (06 ; 07) coudée, susceptible d'être introduite dans l'ouverture (14) d'un canal (11 ; 11' ; 12).

11. Cylindre (01 ; 01a ; 01b) avec des habillages (02a à 02o) selon la revendication 10, **caractérisé en ce qu'**un dispositif de maintien, pour le serrage d'une branche d'accrochage (06 ; 07) appartenant à l'un des habillages (02a à 02o), se trouve dans les corps de base (24).

12. Cylindre (01 ; 01a ; 01b) avec des habillages (02 à 02o) selon la revendication 1, **caractérisé en ce que** les corps de base (24), ou les éléments de remplissage (26), prennent appui, de façon assujettie en rotation, dans le canal (11 ; 11' ; 12).

13. Cylindre (01 ; 01a ; 01b) avec des habillages (02a à 02o) selon la revendication 1, **caractérisé en ce que** les corps de base (24) et les éléments de remplissage (26) présentent, en face frontale, une liaison à rainure-languette (28 ; 29) ou une liaison à emboîtement, avec laquelle, dans chaque canal (11 ; 11' ; 12), des corps de base (24) ou des éléments de remplissage (26) individuels sont susceptibles d'être reliés ensemble, ou un corps de base (24) est susceptible d'être relié à un élément de remplissage (26).

14. Cylindre (01 ; 01a ; 01b) avec des habillages (02a à 02o) selon la revendication 1, **caractérisé en ce qu'**au moins deux habillages (02a à 02o) sont fixés dans deux canaux (11 ; 11' ; 12) différents.

15. Cylindre (01 ; 01a ; 01b) avec des habillages (02a à 02o) selon la revendication 1, **caractérisé en ce que** le corps de base (24) ou l'élément de remplissage (26) est composé de matière synthétique.

16. Cylindre (01 ; 01a ; 01b) avec des habillages (02a à 02o) selon la revendication 15, **caractérisé en ce que** le corps de base (24) ou l'élément de remplissage (26) est une pièce moulée par injection.

17. Cylindre (01 ; 01a ; 01b) avec des habillages (02a à 02o) selon la revendication 1, **caractérisé en ce que** les corps de base (24) et les éléments de remplissage (26) sont chacun conformés en un corps creux.

18. Cylindre (01 ; 01a ; 01b) avec des habillages (02a à 02o) selon la revendication 17, **caractérisé en ce que** le diamètre extérieur (D3) du corps creux n'est que légèrement inférieur au diamètre (D2) d'un canal (11 ; 11' ; 12).

19. Cylindre (01 ; 01a ; 01b) avec des habillages (02a à 02o) selon la revendication 1, **caractérisé en ce que** chaque corps de base (24) et chaque élément de remplissage (26) présentent un trou de passage (31), sachant que plusieurs corps de base (24) et éléments de remplissage (26), alignés en rangée dans le même canal (11 ; 11' ; 12), sont alignés ensemble du point de vue de leur trou de passage (31).

20. Cylindre (01 ; 01a ; 01b) avec des habillages (02a à 02o) selon les revendications 13 et 19, **caractérisé en ce que** la liaison à rainure-languette (28 ; 29) ou liaison à emboîtement, prévue sur les corps de base (24) et éléments de remplissage (26), aligne mutuellement le trou de passage (31), ménagé dans des corps de base (24) et éléments de remplissage (26) alignés en rangée les uns les autres.

21. Cylindre (01 ; 01a ; 01b) avec des habillages (02a à 02o) selon la revendication 19, **caractérisé en ce qu'**un tuyau souple (23), sollicité par un fluide sous pression, est posé à travers le trou de passage (31) de corps de base (24) et d'éléments de remplissage (26) alignés en rangée les uns les autres dans le même canal (11 ; 11' ; 12).

22. Cylindre (01 ; 01a ; 01b) avec des habillages (02a à 02o) selon la revendication 13, **caractérisé en ce qu'**une rainure (28), ménagée dans un élément de remplissage (26), d'une liaison à rainure-languette (28 ; 29), présente une longueur (I3) faisant jusqu'à 70 % de la longueur (I2) de l'élément de remplissage (26).

23. Cylindre (01 ; 01a ; 01b) avec des habillages (02a à 02o) selon la revendication 1, **caractérisé en ce que** les éléments de remplissage (26) ont un contour extérieur analogue à celui des corps de base (24).

24. Cylindre (01 ; 01a ; 01b) avec des habillages (02a à 02o) selon la revendication 1, **caractérisé en ce que** les corps de base (24) et/ou les éléments de remplissage (26) sont chacun réalisé selon un type identique.
